# EUROPÄISCHE PATENTSCHRIFT

(11) **EP 2 280 230 B1**
(45) Veröffentlichungstag und Bekanntmachung des Hinweises auf die Patenterteilung: **05.06.2013**
(21) Anmeldenummer: 10006935.0
(22) Anmeldetag: 06.07.2010
(51) Int. Cl.: F24D 19/10, F28F 19/00, F28F 27/00, F24D 19/00

(54) **Verfahren zur Überwachung des Verschmutzungszustandes eines Wärmetauschers an einem Heizgerät**
Method for monitoring the contamination of a heat exchanger on a heater
Procédé de surveillance de l'état de salissure d'un échangeur thermique sur un appareil de chauffage

(30) Priorität: 23.07.2009 DE 102009034556
(43) Veröffentlichungstag der Anmeldung: 02.02.2011
(73) Patentinhaber: Viessmann Werke GmbH & Co. KG, 35107 Allendorf (DE)
(72) Erfinder: Le, Huu-Thoi, Dr., 35039 Marburg (DE)
(74) Vertreter: Wolf, Michael

(56) Entgegenhaltungen:
- EP-A2- 0 337 922
- EP-A2- 0 617 239
- EP-A2- 0 898 119
- EP-A2- 1 691 138
- DD-A5- 292 963
- DE-A1- 19 504 325

## Beschreibung

Die Erfindung betrifft ein Verfahren zur Überwachung des Verschmutzungszustandes eines Wärmetauschers gemäß dem Oberbegriff des Patentanspruchs 1. Solch ein Verfahren ist aus DD 292963 A5 bekannt. Bei diesem bekannten Verfahren wird ein Verschmutzungszustand erkannt, wenn die Warmwasseristtemperatur an einem Wärmetauscher kleiner als eine Vorgegebene Warmwassersolltemperatur ist.

Ein Verfahren zur Überwachung des Verschmutzungszustandes eines Wärmetauschers zur Warmwasserbereitung an einem Heizgerät ist nach der DE 43 09 313 A1 bekannt. Bei diesem Verfahren werden eine Reihe von an der Heizungsanlage vorgesehenen Temperaturfühlern und ein Pumpendrehzahlsensor verwendet, um einen Verschmutzungszustand (zum Beispiel Verkalkung) des Wärmetauschers festzustellen. Dazu ist es allerdings erforderlich, dass bei Erstinbetriebnahme der Heizungsanlage Ursprungs-Betriebsdaten ermittelt und abgespeichert werden, die später turnusmäßig mit Folge-Betriebsdaten verglichen werden.

Der Erfindung liegt die Aufgabe zugrunde, ein Verfahren der eingangs genannten Art zu verbessern, und zwar insbesondere dahingehend, dass keine Ursprungs-Betriebsdaten erfasst werden müssen.

Diese Aufgabe ist mit einem Verfahren der eingangs genannten Art durch die im Kennzeichen des Patentanspruchs 1 aufgeführten Merkmale gelöst.

Nach der Erfindung ist also vorgesehen, dass die Überwachung während und ab einer vorgegebenen Mindestdauer der Warmwasserbereitung stattfindet und dass ein Verschmutzungszustand erkannt wird, wenn die Leistung des Heizgerätes über ein vorgegebenes Maß hinaus schwankt und gleichzeitig die Warmwasser-Isttemperatur am Wärmetauscher kleiner als eine vorgegebene Warmwasser-Solltemperatur ist.

Mit anderen Worten ist es gemäß dem erfindungsgemäßen Verfahren möglich, auch ohne vorherige Erfassung von Ursprungs-Betriebsdaten allein auf Basis der aktuellen Betriebsdaten den Verschmutzungszustand des Wärmetauschers sicher zu erkennen.

Dies geschieht auf Basis zweier Voraussetzungen, nämlich, dass im Moment der Überwachung tatsächlich eine Warmwasserbereitung und diese dann auch noch für eine vorgegebene Mindestdauer stattfindet. Findet keine oder nur eine kurze (unterhalb der vorgegebenen Mindestdauer liegende) Warmwasserbereitung statt, soll auch keine Überwachung erfolgen. Sind aber die beiden Voraussetzungen erfüllt, ist die Erkennung eines Verschmutzungszustandes erfindungsgemäß schon dann möglich, wenn zwei weitere Bedingungen erfüllt sind, nämlich erstens, wenn die Leistung des Heizgerätes über ein vorgegebenes Maß hinaus schwankt, und zweitens, wenn die Warmwasser-Isttemperatur am Wärmetauscher kleiner als eine vorgegebene Warmwasser-Solltemperatur ist, also die eigentlich angestrebte Auslauftemperatur nicht erreicht wird.

Andere vorteilhafte Weiterbildungen des erfindungsgemäßen Verfahrens ergeben sich aus den abhängigen Ansprüchen.

Der Vollständigkeit halber wird noch auf die DE 197 35 558 A1 hingewiesen, bei der aber ebenfalls Referenzdaten als Ausgangsbasis für die weitere Überwachung ermittelt werden müs-sen (siehe Spalte 1, Zeile 39 ff.).

Das erfindungsgemäße Verfahren einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: schematisch ein Heizgerät mit einem Wärmetauscher zur Warmwasserbereitung;
- Figur 2: einen Temperaturverlauf am Warmwasserauslaufan- schluss über der Zeit bei ordnungsgemäßem Wärmetau- scher;
- Figur 3: einen Leistungsverlauf des Brenners über der Zeit bei ordnungsgemäßem Wärmetauscher;
- Figur 4: einen Temperaturverlauf am Warmwasserauslaufan- schluss über der Zeit bei verschmutztem Wärmetau- scher und
- Figur 5: einen Leistungsverlauf des Brenners über der Zeit bei verschmutztem Wärmetauscher.

In Figur 1 ist ein Ausführungsbeispiel eines Heizgerätes 2 dargestellt, bei dem das erfindungsgemäße Verfahren zur Überwachung des Verschmutzungszustandes eines Wärmetauschers 1 zur Warmwasserbereitung durchführbar ist. Beim dargestellten Heizgerät 2 handelt es sich um ein wandhängendes Heizgerät, bei dem der zu überwachende Wärmetauscher 1 als Plattenwärmetauscher ausgebildet ist. Darüber hinaus weist das Heizgerät 2 einen mit einem Gasanschluss 9 versehenen Brenner 3 auf, dem in bekannter Weise ein weiterer Wärmetauscher 6 zugeordnet ist. Dieser Wärmetauscher 6 ist unter Zwischenschaltung des Plattenwärmetauschers einerseits mit dem Rücklauf 7 und andererseits mit dem Vorlauf 8 eines nicht weiter dargestellten Heizkreises verbunden. Weiterhin weist der Plattenwärmetauscher einen Kaltwasserzulaufanschluss 5 und einen Warmwasserauslaufanschluss 4 auf.

Wesentlich für das erfindungsgemäße Verfahren ist nun, dass die Überwachung während und ab einer vorgegebenen Mindestdauer der Warmwasserbereitung stattfindet und dass ein Verschmutzungszustand erkannt und in geeigneter Weise dem Betreiber der Heizungsanlage signalisiert wird, wenn die Leistung des Heizgerätes 2 über ein vorgegebenes Maß hinaus schwankt und gleichzeitig die Warmwasser-Isttemperatur am Wärmetauscher 1 kleiner als eine vorgegebene Warmwasser-Solltemperatur ist.

Gemäß den Figuren 2 und 3, die einen Betrieb bei nicht verschmutztem Wärmetauscher 1 zeigen, wird eine vorgegebene Warmwasser-Solltemperatur von etwa 43 °C zuverlässig erreicht, wobei die Leistung des Heizgerätes 2 bzw. des Brenners 3 dabei recht gleichmäßig durchschnittlich etwa 18 kW beträgt.

Hiervon weicht das Betriebsverhalten gemäß den Figuren 4 und 5 deutlich ab: Die Warmwasser-Isttemperatur verläuft erstens nicht gleichmäßig und zweitens erreicht sie auch im Durchschnitt, der hier bei etwa 37 °C liegt, nicht die vorgegebene Warmwasser-Solltemperatur von etwa 43 °C. Darüber hinaus ist zu erkennen, dass das Heizgerät 2 bzw. der Brenner 3 im so genannten Taktbetrieb läuft, d. h. die Regelung versucht, die vorgegebene Warmwasser-Solltemperatur zu erreichen, wobei der Brenner 3 aber von einer entsprechenden Regelung immer wieder abgeschaltet werden muss, da seine Maximalleistung erreicht wird.

Zur Gewährleistung einer dauerhaften Funktionstüchtigkeit des Heizgerätes 2 ist vorgesehen, dass die Überwachung des Verschmutzungszustandes wahlweise betriebsbegleitend (also dauernd), von Zeit zu Zeit, in regelmäßigen Intervallen oder im Abstand von weniger als 2 Tagen (sofern überhaupt eine Warmwasserbereitung in dieser Zeit stattfindet) durchgeführt wird.

Da weiterhin eine kurze Warmwasserbereitung bzw. ein kurzes Warmwasserzapfen letztlich nicht zu einem stationären Betrieb des Wärmetauschers führt und auf dieser Basis keine eindeutigen Aussagen getroffen werden könnten, ist erfindungsgemäß vorgesehen, dass die Überwachung ab einer Mindestdauer der Warmwasserbereitung von mehr als zwei Minuten stattfindet (je nach Geräteleistung bzw. Auslegung des Plattenwärmetauschers).

Ferner ist vorgesehen, dass ein Verschmutzungszustand erkannt wird, wenn die Leistung während der Überwachung mehr als 30% der maximalen Leistung des Heizgerätes 2 schwankt (in Abhängigkeit der Geräteauslegung bzw. des Modulationsbereichs). Ergänzend kann darüber hinaus vorgesehen sein, dass ein Verschmutzungszustand erkannt wird, wenn während der Überwachung die Leistung des Heizgerätes 2 so stark ansteigt, dass ein Überwachungssensor wie Temperaturwächter den Brenner 3 des Heizgerätes 2 ausschaltet.

Schließlich ist vorgesehen, dass ein Verschmutzungszustand erkannt wird, wenn die durchschnittliche Warmwasser-Isttemperatur während der Überwachung mehr als 3 °C die vorgegebene Warmwasser-Solltemperatur am Wärmetauscher 1 unterschreitet (je nach Gerätetyp), wobei die Warmwasser-Isttemperatur an einem Warmwasserauslaufanschluss 4 des Wärmetauschers 1 überwacht wird.

### Bezugszeichenliste

- 1: Wärmetauscher
- 2: Heizgerät
- 3: Brenner
- 4: Warmwasserauslaufanschluss
- 5: Kaltwasserzulaufanschluss
- 6: Wärmetauscher
- 7: Rücklauf
- 8: Vorlauf
- 9: Gasanschluss

## Patentansprüche

1. Verfahren zur Überwachung des Verschmutzungszustandes eines Wärmetauschers (1) zur Warmwasserbereitung an einem Heizgerät (2), wobei
die Überwachung während und ab einer vorgegebenen Mindestdauer der Warmwasserbereitung stattfindet und **dadurch gekennzeichnet, daß**
ein Verschmutzungszustand erkannt wird, wenn die Leistung des Heizgerätes (2) über ein vorgegebenes Maß hinaus schwankt und gleichzeitig die Warmwasser-Isttemperatur am Wärmetauscher (1) kleiner als eine vorgegebene Warmwasser-Solltemperatur ist.

2. Verfahren nach Anspruch 1,
**dadurch gekennzeichnet,**
**dass** die Überwachung des Verschmutzungszustandes wahlweise betriebsbegleitend, von Zeit zu Zeit, in regelmäßigen Intervallen oder im Abstand von weniger als 2 Tagen durchgeführt wird.

3. Verfahren nach Anspruch 1 oder 2,
**dadurch gekennzeichnet,**
**dass** die Überwachung ab einer Mindestdauer der Warmwasserbereitung von mehr als zwei Minuten stattfindet.

4. Verfahren nach einem der Ansprüche 1 bis 3,
**dadurch gekennzeichnet,**
**dass** ein Verschmutzungszustand erkannt wird, wenn die Leistung während der Überwachung mehr als 30% der maximalen Leistung des Heizgerätes (2) schwankt.

5. Verfahren nach einem der Ansprüche 1 bis 4,
**dadurch gekennzeichnet,**
**dass** ein Verschmutzungszustand erkannt wird, wenn während der Überwachung die Leistung des Heizgerätes (2) so stark ansteigt, dass ein Überwachungssensor wie Temperaturwächter einen Brenner (3) des Heizgerätes (2) ausschaltet.

6. Verfahren nach einem der Ansprüche 1 bis 5,
**dadurch gekennzeichnet,**
**dass** ein Verschmutzungszustand erkannt wird, wenn die durchschnittliche Warmwasser-Isttemperatur während der Überwachung mehr als 3 °C die vorgegebene Warmwasser-Solltemperatur am Wärmetauscher (1) unterschreitet.

7. Verfahren nach einem der Ansprüche 1 bis 6,
**dadurch gekennzeichnet,**
**dass** die Warmwasser-Isttemperatur an einem Warmwasserauslaufanschluss (4) des Wärmetauschers (1) überwacht wird.

## Claims

1. A method for purposes of monitoring the state of contamination of a heat exchanger (1) for hot water preparation on a heating unit (2), wherein monitoring takes place during and after a described minimum duration of hot water preparation, and,
**characterised in that**
a state of contamination is detected, if the power of the heating unit (2) fluctuates above a prescribed extent, and at the same time the actual hot water temperature on the heat exchanger (1) is less than a prescribed design hot water temperature.

2. The method in accordance with Claim 1,
**characterised in that**
monitoring of the state of contamination, electively accompanying operation, is executed from time to time at regular intervals, or at a spacing of less than 2 days.

3. The method in accordance with Claim 1 or 2,
**characterised in that**
monitoring takes place from a minimum duration of hot water preparation of more than two minutes.

4. The method in accordance with one of the Claims 1 to 3,
**characterised in that**
a state of contamination is detected if the power during monitoring fluctuates by more than 30% of the maximum power of the heating unit (2).

5. The method in accordance with one of the Claims 1 to 4,
**characterised in that**
a state of contamination is detected, if during monitoring the power of the heating unit (2) rises so severely that a monitoring sensor, such as a temperature transducer, switches off a burner (3) of the heating unit (2).

6. The method in accordance with one of the Claims 1 to 5,
**characterised in that**
a state of contamination is detected if the average actual hot water temperature during monitoring falls below the prescribed design hot water temperature on the heat exchanger (1) by more than 3 °C.

7. The method in accordance with one of the Claims 1 to 6,
**characterised in that**
the actual hot water temperature is monitored at a hot water discharge port (4) of the heat exchanger (1).

## Revendications

1. Procédé pour surveiller l'état d'encrassement d'un échangeur de chaleur (1) pour la préparation d'eau chaude sur un dispositif de chauffage (2), dans lequel la surveillance a lieu pendant et à partir d'une durée minimale prédéterminée de la préparation d'eau chaude, et,
**caractérisé en ce que**
un état d'encrassement est reconnu lorsque la puissance du dispositif de chauffage (2) dépasse une mesure prédéfinie et que dans le même temps, la température réelle de l'eau chaude sur l'échangeur de chaleur (1) est inférieure à une température de consigne de l'eau chaude.

2. Procédé selon la revendication 1,
**caractérisé en ce que**
la surveillance de l'état d'encrassement est effectuée au choix de façon continue, de temps en temps, à intervalles réguliers ou en l'espace de moins de deux jours.

3. Procédé selon la revendication 1 ou 2,
**caractérisé en ce que**
la surveillance a lieu à partir d'une durée minimale de préparation d'eau chaude de plus de deux minutes.

4. Procédé selon l'une des revendications 1 à 3,
**caractérisé en ce que**
un état d'encrassement est reconnu lorsque la puissance varie de plus de 30% de la puissance maximale du dispositif de chauffage (2) pendant la surveillance.

5. Procédé selon l'une des revendications 1 à 4,
**caractérisé en ce que**
un état d'encrassement est reconnu lorsque la puissance du dispositif de chauffage (2) augmente à tel point pendant la surveillance, qu'un capteur de surveillance tel qu'un contrôleur de température éteint un brûleur (3) du dispositif de chauffage (2).

6. Procédé selon l'une des revendications 1 à 5,
**caractérisé e n c e q u e**
un état d'encrassement est reconnu lorsque la température réelle moyenne de l'eau chaude est inférieure de plus de 3°C à la température de consigne de l'eau chaude sur l'échangeur de chaleur (1) pendant la surveillance.

7. Procédé selon l'une des revendications 1 à 6,
**caractérisé en ce que**
le température réelle de l'eau chaude est surveillée sur un raccord de sortie d'eau chaude (4) de l'échangeur de chaleur (1).
